# EUROPÄISCHE PATENTSCHRIFT

(11) **EP 4 191 159 B1**
(45) Veröffentlichungstag und Bekanntmachung des Hinweises auf die Patenterteilung: **02.07.2025**
(21) Anmeldenummer: 22208719.9
(22) Anmeldetag: 22.11.2022
(51) Int. Cl.: F24H 15/315, F24H 15/325, F24D 3/08, F24D 19/10, F24H 15/174

(54) **HEIZGERÄT, VERFAHREN ZUM BETREIBEN EINES HEIZGERÄTES**
HEATING DEVICE, METHOD FOR OPERATING A HEATING DEVICE
APPAREIL DE CHAUFFAGE, PROCÉDÉ DE FONCTIONNEMENT D'UN APPAREIL DE CHAUFFAGE

(30) Priorität: 02.12.2021 DE 102021131775
(43) Veröffentlichungstag der Anmeldung: 07.06.2023
(73) Patentinhaber: Vaillant GmbH, 42859 Remscheid NRW (DE)
(72) Erfinder: Morilleau, Nicolas, 44620 La Montagne (FR); Labonne, Arnaud, 44980 Sainte Luce Sur Loire (FR)
(74) Vertreter: Popp, Carsten

(56) Entgegenhaltungen:
- EP-A1- 0 675 326
- EP-A1- 1 447 626
- DE-B4- 102005 036 882
- GB-A- 2 503 781
- US-A1- 2010 031 953
- US-A1- 2010 257 882

## Beschreibung

Die Erfindung betrifft ein Heizgerät, ein Verfahren zum Betreiben eines Heizgerätes und Steuergerät eines Heizgerätes.

Zur Warmwasserbereitstellung weist ein Heizgerät häufig einen Wärmetauscher auf, der einen Wärmestrom auf einen zu erwärmenden Massestrom Trink- oder Brauchwasser übertragen kann. Nachteilig hat das Wasser hierbei zu Beginn einer Warmwasserentnahme häufig eine zu niedrige Temperatur, bis sich ein ausreichender Wärmestrom im Wärmetauscher eingestellt hat. Zudem können auch überhöhte Temperaturen auftreten, wenn der Warmwasserauslauf kurz nach dessen Schließen erneut geöffnet wird.

Beispielsweise wird in der DE 10 2005 036 882 A1 ein Warmwasserbereitungssystem vorgeschlagen, bei dem ein Regelventil zum Einsatz kommt, das sehr schnelle Regelzeiten aufweist, wodurch auf den Einsatz eines Warmwasserspeichers verzichtet werden kann. Gleichwohl kann das System unerwünschte Temperaturschwankungen zu Beginn einer Warmwasserentnahme nicht verhindern.

In diesem Umfeld kommen daher teilweise Speicher zum Einsatz, in denen auf die gewünschte Temperatur erwärmtes Wasser gespeichert ist und die zwischen Wärmetauscher und Warmwasserauslauf angeordnet sind. Insbesondere bei kleineren, beispielsweise wandhängenden, Heizgeräten können hierzu sogenannte Mikrotanks zur Anwendung kommen, die eine geringe Wassermenge speichern können. Um ein Auskühlen des in den Mikrotanks enthaltenen Warmwassers zu verhindern, kann ein elektrischer Zusatzheizer vorgesehen sein, dazu eingerichtet, das Wasser im Mikrospeicher zu erwärmen. Insbesondere bei einer häufigen Entnahme nur geringer Warmwassermengen, bei denen der Nutzer in der Regel Wasser der gewünschten Temperatur nicht erwartet, muss der elektrische Zusatzheizer sehr regelmäßig in Betrieb genommen werden. Nachteilig sind die mit der Inbetriebnahme des Zusatzheizers verbundenen hohen Energiekosten. Zudem erhöht ein Zusatzheizer die Komplexität des Heizgerätes und erfordert zusätzlichen Bauraum.

Die GB 2503781A beschreibt ein hybrides Wärmepumpen-Heizkessel System, bei dem Warmwasser aus einem Speicher, der vom Heizkessel und/ oder einer Wärmepumpe erwärmbar ist, direkt einem Warmwasserauslauf zugeführt oder mittels eines Dreiwege-Ventils über einen Wärmetauscher des Heizkessels zusätzlich erwärmt werden kann. Das vorgestellte hybride Wärmepumpen-Heizkessel-System ist jedoch aufwändig und zudem mit einem Mikrotank nicht sinnvoll einsetzbar und benötigt daher einen erheblichen Bauraum.

Die EP 0 675 326 A1 zeigt eine Wasserheizanlage zur Bereitung von Trink- oder Brauchwasser, bei der Trink- oder Brauchwasser von einem Kaltwasserzulauf durch einen Wärmetauscher, angeordnet in einem Heizungswasser enthaltenden Wärmespeicher, erwärmt werden kann und anschließend einem, mit einem Heizkreis verbundenen, Wärmetauscher zugeführt werden kann, bevor es einem Warmwasserauslauf bereitgestellt wird. Mittels eines Dreiwege-Ventils kann das Warmwasser auch an dem Wärmespeicher vorbei direkt dem Wärmetauscher zugeführt werden. Auch diese Lösung erfordert erheblichen Bauraum und es kann zu unerwünschten Schwankungen der Warmwassertemperatur zu Beginn einer Entnahme kommen.

Die US 2010/0257882 A1 beschreibt ein hybrides Warmwassersystem, umfassend einen ersten Warmwasserspeicher, der vom Kältekreis eines nachhaltigen Wärmeerzeugungssystem erwärmbar ist, und einen zweiten Warmwasserspeicher, der mittels eines konventionellen Wärmeerzeugers, wie einem elektrischen Heizelement oder einem Gaskessel, erwärmt werden kann. Ein Bypasssystem ermöglicht eine Umgehung des ersten Wasserstankes und somit eine direkte Entnahme von Warmwasser aus dem zweiten Warmwassertank. Auch dieses Warmwassersystem benötigt erheblichen Bauraum und hat einen komplexen Aufbau.

Die US 2010/0031953 A1 beschreibt eine Weiterbildung des in der US 2010/0257882 A1 beschriebenen Warmwassersystems mit den gleichen, oben benannten Nachteilen.

Hiervon ausgehend ist es Aufgabe der Erfindung, ein Heizgerät und ein Verfahren zum Betreiben eines Heizgerätes vorzuschlagen, die die geschilderten Probleme des Standes der Technik zumindest teilweise überwinden. Insbesondere soll eine komfortable und energieeffiziente Warmwasserbereitstellung ermöglicht werden.

Zudem soll die Erfindung die Komplexität eines Heizgerätes zumindest nicht wesentlich erhöhen und nur geringe bauliche Veränderungen an einem Heizgerät erfordern und eine einfache Integration in einen bestehenden Produktionsprozess ermöglichen.

Diese Aufgaben werden gelöst durch die Merkmale der unabhängigen Patentansprüche. Weitere vorteilhafte Ausgestaltungen der hier vorgeschlagenen Lösung sind in den unabhängigen Patentansprüchen angegeben. Es wird darauf hingewiesen, dass die in den abhängigen Patentansprüchen aufgeführten Merkmale in beliebiger, technologisch sinnvoller, Weise miteinander kombiniert werden können und weitere Ausgestaltungen der Erfindung definieren. Darüber hinaus werden die in den Patentansprüchen angegebenen Merkmale in der Beschreibung näher präzisiert und erläutert, wobei weitere bevorzugte Ausgestaltungen der Erfindung dargestellt werden.

Hierzu trägt ein Heizgerät bei, aufweisend eine Warmwasserbereitung mit zumindest folgenden Elementen:
- einen Wärmetauscher verbunden mit einem Wasserzulauf, dazu eingerichtet, einen Wärmestrom von einem Heizkreislauf auf einen Wasserstrom zur Warmwasserbereitung zu übertragen, und
- einen zwischen dem Wärmetauscher und einem Warmwasserauslauf angeordneten Speicher zur Aufnahme von Trink- oder Brauchwasser,
wobei ein steuerbares Warmwasser-Bypassventil zwischen einer Entnahmeleitung und einer Zuführleitung des Speichers angeordnet und eingerichtet ist, dass Warmwasser in einer geöffneten Position des Warmwasser-Bypassventils vom Wärmetauscher am Speicher vorbei direkt zum Warmwasserauslauf geleitet werden kann.

Das Heizgerät umfasst zumindest einen Wärmeerzeuger, insbesondere einen Gas-Brennwertkessel, der durch Verbrennung eines Brennstoffes Wärmeenergie freisetzt und über mindestens einen Wärmetauscher auf einen Heizkreislauf übertragen kann, wobei Verbraucher des Heizkreislaufes über einen Heizungsvorlauf und einen Heizungsrücklauf an das Heizgerät anschließbar sind. Die bei der Verbrennung entstehenden Abgase können über einem Abgaskanal des Heizgerätes einer Abgasanlage zugeführt werden. Im Heizgerät kann im Heizkreislauf eine Umwälzpumpe dazu eingerichtet sein, ein Wärmeträgermedium (Heizungswasser) umzuwälzen, wobei über einen Heizungsvorlauf erwärmtes Wärmeträgermedium Verbrauchern, wie Konvektoren oder Flächenheizungen, zugeführt und über einen Heizungsrücklauf zum Wärmeerzeuger bzw. dem mindestens einen Wärmetauscher rückgeführt werden kann.

Zur Verwirklichung einer Warmwasserbereitung kann das Heizgerät einen Wasserzulauf und eine Warmwasserauslauf zur Entnahme des erwärmten Trink- oder Brauchwassers aufweisen.

Der Speicher kann ein beliebiger Speicherbehälter nach dem Stand der Technik sein. Insbesondere kann der Speicher ein Schichtspeicher sein, der durch Ausbildung einer (vertikalen bzw. geodätischen) Temperaturschichtung des enthaltenen Trink- oder Brauchwassers eine Zuführung und Entnahme von Wasser verschiedener Temperaturen in Abhängigkeit der Entnahmehöhe im Schichtspeicher. Der Speicher kann zudem eine thermisch isolierende Umhüllung aufweisen, um Wärmeverluste an die Umgebung zu mindern.

Das steuerbare Warmwasser-Bypassventil kann in eine geöffnete Position (in der es von Wasser durchflossen werden kann) und eine geschlossene Position (in der ein Wasserdurchfluss verhindert wird) gebracht werden. In der geöffneten Position kann Warmwasser aus dem Wärmetauscher am Speicher vorbei direkt in den Warmwasserauslauf fließen. Insbesondere kann in der geöffneten Position auch ein geringer Anteil des Wassers in bzw. durch den Schichtspeicher fließen und so die Temperatur dort konstant halten. Diese Position ist besonders geeignet, wenn aus dem Wärmetauscher ausfließendes Wasser die gewünschte Temperatur erreicht hat.

Gemäß einer vorteilhaften Ausgestaltung kann der Speicher ein sogenannter Mikrospeicher sein. Diese Mikrospeicher können eine Kapazität von maximal 10 Litern aufweisen, häufig im Bereich von etwa 3 Litern. Innerhalb eines Mikrospeichers kann sich (beispielsweise bei sehr schlanker Form) eine Temperaturschichtung ausbilden, so dass dieser auch als Schichtspeicher angesehen werden kann.

Gemäß einer vorteilhaften Ausgestaltung kann der Wärmetauscher zur Übertragung eines Wärmestromes vom Heizkreislauf ein Wasserstrom der Warmwasserbereitung ein Plattenwärmetauscher sein. Ein Plattenwärmetauscher ermöglicht eine besonders hohe Wärmeübertragungsleistung.

Gemäß einer vorteilhaften Ausgestaltung kann eine Zuführleitung für erwärmtes Wasser vom Wärmetauscher der Warmwasserbereitung zum Speicher in einem unteren Kaltbereich des Speichers enden. Der Kaltbereich weist insbesondere einen Temperaturbereich von 5 bis 45 °C [Grad Celsius] auf. Beziehungsweise kann der Kaltbereich die tiefsten Temperaturen in dem Speicher umfassen.

Gemäß einer weiteren vorteilhaften Ausgestaltung kann eine Entnahmeleitung aus einem oberen Heißbereich des Speichers zum Wasserauslauf führen. Der Heißbereich weist insbesondere einen Temperaturbereich von 45 bis 65 °C [Grad Celsius] auf. Beziehungsweise kann der Heißbereich die höchsten Temperaturen in dem Speicher umfassen.

Das Warmwasser-Bypassventil ist in einer Bypassleitung zwischen Entnahmeleitung und Zuführleitung angeordnet, oder je nach den baulichen Gegebenheiten des Heizgerätes Zuführ- und Entnahmeleitung direkt verbinden.

Gemäß einer vorteilhaften Ausgestaltung kann in einem Bereich zwischen einem Wasserzulauf und dem Wärmetauscher und/ oder dem Wärmetauscher (3) und dem Warmwasser-Bypassventil eine Durchflussmesseinrichtung angeordnet sein. Mittels der Durchflussmesseinrichtung kann eine Entnahme von Warmwasser am Warmwasserauslauf erkannt werden und in die Steuerung des Warmwasser-Bypassventils einbezogen werden.

Gemäß einer vorteilhaften Ausgestaltung kann ein Temperatursensor derart angeordnet sein, dass eine Temperatur des Wassers am Ausgang des Wärmetauschers in einer Zuführleitung zum Speicher messbar ist. Der Temperatursensor ermöglicht ein Erfassen einer Temperatur des erwärmten Wassers und somit einen Vergleich derselben mit einer gewünschten (Soll-)Temperatur.

Nach einem weiteren Aspekt wird auch ein Verfahren zum Betreiben eines hier vorgeschlagenen Heizgerätes angegeben, umfassend zumindest die folgenden Schritte:
a) Schließen des Warmwasser-Bypassventils, so dass bei einer beginnenden Warmwasserentnahme am Warmwasserauslauf das Warmwasser aus dem Speicher entnommen wird,
b) Öffnen des Warmwasser-Bypassventils, wenn aus dem Wärmetauscher ausfließendes Warmwasser eine gewünschte Temperatur hat.

Die Schritte a) und b) können in Abhängigkeit der angegebenen Betriebszustände des Heizgerätes durchgeführt werden. So kann Schritt a) ein Schließen oder Geschlossenhalten des Warmwasser-Bypassventils erfolgen, wenn keine Wasserentnahme am Warmwasserauslauf festgestellt wird, oder wenn eine Wasserentnahme festgestellt wird, jedoch die Temperatur des aus dem Wärmetauscher ausfließenden Warmwassers nicht der gewünschten Temperatur entspricht.

So kann das Warmwasser-Bypassventil gemäß Schritt a) geschlossen werden oder sein, wenn die Temperatur des aus dem Wärmetauscher ausfließenden Wassers zu niedrig oder auch zu hoch ist. Durch das geschlossene Warmwasser-Bypassventil wird dem Warmwasserauslauf Warmwasser der gewünschten Temperatur aus dem Speicher zugeführt.

Gemäß einem Schritt b) kann das Warmwasser-Bypassventil geöffnet werden, wenn aus dem Wärmetauscher Wasser der gewünschten Temperatur austritt. Durch das Öffnen des Warmwasser-Bypassventils kann nun aus dem Wärmetauscher austretendes Wasser direkt zum Warmwasserauslauf strömen und es wird ermöglicht auch eine große Menge Warmwasser zu entnehmen, beispielsweise zum Füllen einer Badewanne.

Nach einem weiteren Aspekt wird auch ein Computerprogramm vorgeschlagen, welches zur Durchführung eines hier vorgeschlagenen Verfahrens eingerichtet ist. Dies betrifft mit anderen Worten ein Computerprogrammprodukt, umfassend Befehle, die bei der Ausführung des Programms durch einen Computer (wie einem Steuergerät) diesen veranlassen, ein hier beschriebenes Verfahren durchzuführen.

Nach einem weiteren Aspekt wird auch ein Speichermedium vorgeschlagen, auf dem das Computerprogramm gespeichert ist. Regelmäßig handelt es sich bei dem Speicherträger um einen computerlesbaren Speicherträger.

Nach einem weiteren Aspekt wird auch ein Steuergerät für ein Heizgerät vorgeschlagen, eingerichtet zur Durchführung eines hier vorgeschlagenen Verfahrens. Das Steuergerät kann hierzu beispielsweise einen Prozessor aufweisen oder über diesen verfügen, welcher das beispielsweise auf einem Speicher des Steuergerätes hinterlegte Verfahren bzw. Computerprogramm ausführen kann.

Nach einem weiteren Aspekt wird auch ein hier beschriebenes Heizgerät vorgeschlagen, aufweisend, ein hier vorgeschlagenes Steuergerät.

Durch die Verwendung eines Warmwasser-Bypassventils, angeordnet zwischen einem Wärmetauscher und einem Speicher eines Heizgerätes kann eine Komfortsteigerung einer Warmwasserbereitung erreicht werden. Die Komfortsteigerung kann insbesondere in einer Warmwasserbereitstellung bestehen, welche von Beginn der Warmwasserentnahme an eine gewünschte Temperatur aufweist und zudem eine große Entnahmemenge gewährleistet.

Hier werden somit ein Heizgerät, ein Verfahren zu dessen Betreiben, ein Computerprogramm und ein Steuergerät angegeben, welche die mit Bezug auf den Stand der Technik geschilderten Probleme zumindest teilweise lösen. Insbesondere trägt die Erfindung zumindest dazu bei, einen hohen Komfort der Warmwasserbereitstellung zu ermöglichen, insbesondere kann gewährleistet werden, dass die Warmwasserentnahme weitestgehend zu jedem Zeitpunkt mit einer gewünschten Temperatur erfolgen kann. Zudem kann die Erfindung eine besonders hohe Energieeffizienz der Warmwasserbereitstellung ermöglichen.

Nicht zuletzt kann die Erfindung sehr einfach in einem Heizgerät umgesetzt werden und erfordert kaum zusätzliche Bauteile und somit auch nur geringen zusätzlichen Bauraum. Vielmehr kann sogar ein aus dem Stand der Technik bekannter elektrischer Zusatzheizer für den Speicher entfallen. Gleichfalls vorteilhaft ist so eine sehr kostengünstige Verwirklichung der Erfindung möglich.

Die Erfindung sowie das technische Umfeld werden nachfolgend anhand der beiliegenden Figuren näher erläutert. Es ist darauf hinzuweisen, dass die Erfindung durch die angeführten Ausführungsbeispiele nicht beschränkt werden soll. Insbesondere ist es, soweit nicht explizit anders dargestellt, auch möglich, Teilaspekte der in den Figuren erläuterten Sachverhalte zu extrahieren und mit anderen Bestandteilen und Erkenntnissen aus der vorliegenden Beschreibung zu kombinieren. Insbesondere ist darauf hinzuweisen, dass die Figuren und insbesondere die dargestellten Größenverhältnisse nur schematisch sind. Es zeigt:
- Fig. 1:: ein hier vorgeschlagenes Heizgerät.

Fig. 1 zeigt beispielhaft und schematisch ein hier vorgeschlagenes Heizgerät 12. Dieses kann einen Wärmeerzeuger 1 umfassen, der einen Wärmestrom auf einen Heizkreislauf 13 übertragen kann. Der Wärmeerzeuger 1 kann beispielsweise ein Gas-Brennwertkessel sein und der durch die Verbrennung eines Brennstoffes erzeugte Wärmestrom über einen Wärmetauscher auf den Heizkreislauf 13 übertragen werden. Im Heizkreislauf 13 kann eine Umwälzpumpe angeordnet sein, die ein Wärmeträgermedium (Heizwasser) zirkuliert.

Zwischen einem Heizungsvorlauf 6 und einem Heizungsrücklauf 5 des Heizkreislaufes 13 kann ein Wärmetauscher 3 derart angeordnet sein, dass dieser vom Wärmeträgermedium des Heizkreislaufes 13 durchströmt werden kann. Der Wärmetauscher 3 kann zudem mit einem Wasserzulauf 7 verbunden sein, und einen Wärmestrom vom Wärmeträgermedium im Heizkreislauf 13 auf einen Wasserstrom vom Wasserzulauf 7 übertragen.

Dem Wärmetauscher 3 nachgeordnet, kann ein Speicher 9 sein, der insbesondere als Schichtspeicher, mit einem oberen Heißbereich und einem unteren Kaltbereich, ausgebildet sein kann. Eine Zuführleitung 17 vom Ausgang des Wärmetauschers 3, aus der erwärmtes Wasser vom Wasserzulauf 7 austritt, kann in den Kaltbereich des Speichers 9 münden. Eine Entnahmeleitung 15 kann den oberen Heißbereich des Speichers (9) mit einem Warmwasserauslauf 8 verbinden. Über dem Warmwasserauslauf 8 kann Warmwasser zur Entnahme bereitgestellt werden.

Zwischen der Zuführleitung 17 und der Entnahmeleitung 15 kann ein Warmwasser-Bypassventil 4 in einer Bypassleitung 11 angeordnet sein. Das Warmwasser-Bypassventil 4 kann steuerbar sein und mit einem Steuergerät 16 des Heizgerätes 12 elektrisch verbunden sein.

In der Zuführleitung 17 kann ein erster Temperatursensor 14 angeordnet sein, der mit dem Steuergerät 16 elektrisch verbunden sein kann. Die Leitung vom Wasserzulauf 7 zum Wärmetauscher 3 kann eine Durchflussmesseinrichtung 10 aufweisen, zur Messung des durchfließenden Massestromes Wasser, mit der eine Entnahme von Wasser aus der Warmwasserauslauf 8 feststellbar ist.

Entsprechend einem hier vorgeschlagenen Verfahren kann das in Fig. 1 gezeigte Heizgerät wie folgt betrieben werden: Gemäß einem Schritt a) erfolgt ein Schließen des Warmwasser-Bypassventils 4, so dass bei einer beginnenden Warmwasserentnahme am Warmwasserauslauf 8 das Warmwasser aus dem Speicher 9 entnommen wird. Mit anderen Worten kann das Warmwasser-Bypassventil 4 immer geschlossen sein, wenn keine Entnahme von Warmwasser erfolgt und somit die Durchflussmesseinrichtung 10 keinen Massestrom Wasser feststellen kann. Gemäß einem Schritt b) erfolgt ein Öffnen des Warmwasser-Bypassventils 4, wenn aus dem Wärmetauscher 3 ausfließendes Warmwasser eine gewünschte Temperatur erreicht hat. Beispielsweise kann hierzu von der Durchflussmesseinrichtung 10 ein Massestrom Wasser festgestellt werden, wobei das Warmwasser-Bypassventil 4 vorerst verschlossen bleibt und die Wasserentnahme aus dem (oberen Heißbereich) des Speichers 9 erfolgt und gleichzeitig Wasser über die Zuführleitung in den Speicher 9 nachfließt.

Vorteilhaft hat das Wasser im (oberen Heißbereich) des Speichers 9 die gewünschte Temperatur und somit ist ein hoher Komfort gewährleistet, da direkt nach dem Öffnen einer Wasserentnahmestelle Wasser der gewünschten Temperatur austreten kann. Erst wenn bei einem festgestellten Massestrom Wasser sich die Temperatur am Ausgang des Wärmetauschers 3 in der Zuführleitung 17 die gewünschte Temperatur erreicht hat, wird das Warmwasser-Bypassventil 4 geöffnet und die Entnahme erfolgt direkt aus dem Wärmetauscher 3.

Ein hier vorgeschlagenes Verfahren kann auf dem Steuergerät 16 des Heizgerätes 12 durchgeführt werden. Hierzu kann dieses die Temperatur am Temperatursensor 14 und den Massestrom an der Durchflussmesseinrichtung 10 erfassen und das Warmwasser-Bypassventil 4 schalten.

### Bezugszeichenliste

- 1: Wärmeerzeuger
- 2: Umwälzpumpe
- 3: Wärmetauscher
- 4: Warmwasser-Bypassventil
- 5: Heizungsrücklauf
- 6: Heizungsvorlauf
- 7: Wasserzulauf
- 8: Warmwasserauslauf
- 9: Speicher
- 10: Durchflussmesseinrichtung
- 11: Bypassleitung
- 12: Heizgerät
- 13: Heizkreislauf
- 14: Temperatursensor
- 15: Entnahmeleitung
- 16: Steuergerät
- 17: Zuführleitung

## Patentansprüche

1. Heizgerät (12), aufweisend eine Warmwasserbereitung umfassend zumindest:
- einen Wärmetauscher (3) verbunden mit einem Wasserzulauf (7), dazu eingerichtet einen Wärmestrom von einem Heizkreislauf (13) auf eine Wasserstrom zur Warmwasserbereitung zu übertragen, **dadurch gekennzeichnet, dass** das Heizgerät weiter umfasst:
- einen zwischen dem Wärmetauscher (3) und einem Warmwasserauslauf (8) angeordneten Speicher (9) zur Aufnahme von Trink- oder Brauchwasser,
wobei ein steuerbares Warmwasser-Bypassventil (4) zwischen einer Entnahmeleitung (15) und einer Zuführleitung (17) des Speichers (9) angeordnet und dazu eingerichtet ist, dass Warmwasser in einer geöffneten Position des Bypassventils (4) vom Wärmetauscher (3) am Speicher (9) vorbei direkt zum Warmwasserauslauf (8) geleitet werden kann.

2. Heizgerät (12) nach Anspruch 1, wobei der Wärmetauscher (3) ein Plattenwärmetauscher ist.

3. Heizgerät (12) nach einem der vorangehenden Ansprüche, wobei der Speicher (9) ein Schichtspeicher ist und eine Leitung vom Wärmetauscher (3) in einem unteren Kaltbereich desselben mündet.

4. Heizgerät (12) nach Anspruch 3, wobei eine Entnahmeleitung aus einem oberen Heißbereich des Speichers (9) zum Wasserauslauf (8) führt.

5. Heizgerät (12) nach Anspruch 3, wobei in einem Bereich zwischen einem Wasserzulauf (7) und dem Wärmetauscher (3) und/ oder dem Wärmetauscher (3) und dem Warmwasser-Bypassventil (4) eine Durchflussmesseinrichtung (10) angeordnet ist.

6. Heizgerät (12) nach einem der vorangehenden Ansprüche, wobei ein Temperatursensor (14) derart angeordnet ist, dass eine Temperatur des Wassers am Ausgang des Wärmetauschers (3) in einer Zuführleitung (17) zum Speicher (9) messbar ist.

7. Heizgerät (12) nach einem der vorangehenden Ansprüche, aufweisend ein Steuergerät (16), eine Durchflussmesseinrichtung (10) und einen Temperatursensor (14).

8. Verfahren zum Betreiben eines Heizgerätes (12) nach Anspruch 7, umfassend zumindest die folgenden Schritte:
a) Schließen des Warmwasser-Bypassventils (4), so dass bei einer beginnenden Warmwasserentnahme am Warmwasserauslauf (8) das Warmwasser aus dem Speicher (9) entnommen wird,
b) Öffnen des Warmwasser-Bypassventils (4), wenn aus dem Wärmetauscher (3) ausfließendes Warmwasser eine gewünschte Temperatur hat.

9. Steuergerät (16) eines Heizgerätes (12) nach Anspruch 7 eingerichtet zur Durchführung eines Verfahrens nach Anspruch 8.

10. Computerprogramm umfassend Befehle, die ein Heizgerät (12) nach Anspruch 7 dazu veranlassen, ein Verfahren nach Anspruch 8 auszuführen.

## Claims

1. Heating appliance (12) having a water heating system comprising at least
- a heat exchanger (3) connected to a water inlet (7), adapted to transfer a heat flow from a heating circuit (13) to a water flow for water heating, **characterised in that** the heating appliance further comprises:
- a heat exchanger (3) connected to a water inlet (7), adapted to transfer a heat flow from a heating circuit (13) to a water flow for water heating:
- a storage tank (9) arranged between the heat exchanger (3) and a hot water outlet (8) for holding drinking or service water,
wherein a controllable hot water bypass valve (4) is arranged between an extraction line (15) and a supply line (17) of the storage tank (9) and is set up so that hot water can be conducted from the heat exchanger (3) past the storage tank (9) directly to the hot water outlet (8) when the bypass valve (4) is in an open position.

2. Heating appliance (12) according to claim 1, wherein the heat exchanger (3) is a plate heat exchanger.

3. Heating appliance (12) according to one of the preceding claims, wherein the storage tank (9) is a stratified storage tank and a line from the heat exchanger (3) opens into a lower cold region thereof.

4. Heating appliance (12) according to claim 3, wherein an extraction line leads from an upper hot region of the storage tank (9) to the water outlet (8).

5. Heating appliance (12) according to claim 3, wherein a flow measuring device (10) is arranged in a region between a water inlet (7) and the heat exchanger (3) and/or the heat exchanger (3) and the hot water bypass valve (4).

6. Heating appliance (12) according to one of the preceding claims, wherein a temperature sensor (14) is arranged such that a temperature of the water at the outlet of the heat exchanger (3) in a supply line (17) to the storage tank (9) can be measured.

7. Heating appliance (12) according to one of the preceding claims, comprising a control unit (16), a flow measuring device (10) and a temperature sensor (14).

8. A method of operating a heating appliance (12) according to claim 7, comprising at least the following steps:
a) closing the hot water bypass valve (4) so that the hot water is withdrawn from the storage tank (9) when hot water withdrawal starts at the hot water outlet (8),
b) Opening the hot water bypass valve (4) when the hot water flowing out of the heat exchanger (3) has reached the desired temperature.

9. A control unit (16) of a heating appliance (12) according to claim 7, adapted to perform a method according to claim 8.

10. A computer program comprising instructions that cause a heating appliance (12) according to claim 7 to perform a method according to claim 8.

## Revendications

1. Appareil de chauffage (12) présentant une préparation d'eau chaude comprenant au moins :
- un échangeur de chaleur (3) relié à une alimentation en eau (7) conçue afin de transmettre un courant thermique d'un circuit de chauffage (13) à un courant d'eau pour la préparation d'eau chaude, **caractérisé en ce que** l'appareil de chauffage comprend en outre :
- un accumulateur (9) disposé entre l'échangeur de chaleur (3) et une sortie d'eau chaude (8) pour la réception d'eau potable ou industrielle,
dans lequel une soupape de dérivation d'eau chaude (4) pilotable est disposée entre une conduite de prélèvement (15) et une conduite d'alimentation (17) de l'accumulateur (9) et est conçue afin que de l'eau chaude puisse être acheminée dans une position ouverte de la soupape de dérivation (4) depuis l'échangeur de chaleur (3) en passant devant l'accumulateur (9) directementt jusqu'à la sortie d'eau chaude (8).

2. Appareil de chauffage (12) selon la revendication 1, dans lequel l'échangeur de chaleur (3) est un échangeur de chaleur à plaques.

3. Appareil de chauffage (12) selon l'une quelconque des revendications précédentes, dans lequel l'accumulateur (9) est un accumulateur stratifié et une conduite de l'échangeur de chaleur (3) débouche dans une zone froide inférieure de celui-ci.

4. Appareil de chauffage (12) selon la revendication 3, dans lequel une conduite de prélèvement mène d'une zone chaude supérieure de l'accumulateur (9) à la sortie d'eau (8).

5. Appareil de chauffage (12) selon la revendication 3, dans lequel un appareil de mesure de débit (10) est disposé dans une zone entre une alimentation en eau (7) et l'échangeur de chaleur (3) et/ou l'échangeur de chaleur (3) et la soupape de dérivation d'eau chaude (4).

6. Appareil de chauffage (12) selon l'une quelconque des revendications précédentes, dans lequel un capteur de température (14) est disposé de telle manière qu'une température de l'eau puisse être mesurée à la sortie de l'échangeur de chaleur (3) dans une conduite d'alimentation (17) vers l'accumulateur (9).

7. Appareil de chauffage (12) selon l'une quelconque des revendications précédentes, présentant un appareil de commande (16), un dispositif de mesure de débit (10) et un capteur de température (14).

8. Procédé de fonctionnement d'un appareil de chauffage (12) selon la revendication 7, comprenant au moins les étapes suivantes :
a) la fermeture de la soupape de dérivation d'eau chaude (4) de sorte que l'eau chaude soit prélevée de l'accumulateur (9) dans le cas où le prélèvement d'eau chaude commence au niveau de la sortie d'eau chaude (8),
b) l'ouverture de la soupape de dérivation d'eau chaude (4) lorsque de l'eau chaude s'écoulant de l'échangeur de chaleur (3) présente une température souhaitée.

9. Appareil de commande (16) d'un appareil de chauffage (12) selon la revendication 7, conçu pour la mise en œuvre d'un procédé selon la revendication 8.

10. Programme informatique comprenant des instructions qui amènent un appareil de chauffage (12) selon la revendication 7 à mettre en œuvre un procédé selon la revendication 8.
